# EUROPÄISCHE PATENTSCHRIFT

(11) **EP 0 391 074 B1**
(45) Veröffentlichungstag und Bekanntmachung des Hinweises auf die Patenterteilung: **27.10.1993**
(21) Anmeldenummer: 90104105.3
(22) Anmeldetag: 02.03.1990
(51) Int. Cl.: A63C 7/10

(54) **Skibremse**
Ski-brake
Frein de ski

(30) Priorität: 04.04.1989 AT 780/89
(43) Veröffentlichungstag der Anmeldung: 10.10.1990
(73) Patentinhaber: HTM Sport- und Freizeitgeräte Aktiengesellschaft, A-2320 Schwechat (AT)
(72) Erfinder: Würthner, Hubert, A-2410 Hainburg/Donau (AT); Luschnig, Franz, A-2514 Traiskirchen (AT)
(74) Vertreter: Szász, Tibor, Dipl.-Ing.

(56) Entgegenhaltungen:
- AT-A- 371 010
- DE-A- 2 725 184

## Beschreibung

Die Erfindung bezieht sich auf eine Skibremse gemäß dem ersten Teil des Anspruches 1.

Eine derartige Skibremse ist bereits seit längerer Zeit im Handel erhältlich. Darüber hinaus zeigt die DE-A1-32 02 808 eine Skibremse mit einer Trittplatte, in der eine etwa U-förmige Drahtfeder untergebracht ist, deren freie Enden nach oben und nach innen gegen die Symmetrieebene der Drahtfeder hin abgewinkelt sind und ein Pedal, in dem zwei gekröpfte Drahtbremsdorne drehbar gelagert sind, die in eine gegenüber der Skioberseite in einem spitzen Winkel geneigte Lage verschwenkbar sind. Weiters ist in der AT-B-345 136 eine Skibremse beschrieben, bei der in ihrem montierten Zustand die Trittplatte mittels einer Halteeinrichtung mit einer Schieberplatte verbunden ist, welche in einer Ausnehmung zwei Andrückfedern für einen Schlitten eines Fersenhalters aufnimmt und welche eine verstellraste trägt, die in mindestens eine Zahnstange einer Führungsschiene für den Schlitten eingreift.

All diese Ausführungen hatten den Nachteil, daß ein Lösen der Skibremse vom Fersenhalter während des Transportes der aus Fersenhalter und Skibremse bestehenden Einheit nicht ausgeschlossen war. Bei der zuletzt genannten Ausführungsform war dabei die Schieberplatte zweiteilig ausgebildet, wobei beide Teile miteinander nur lose verhakt waren.

Die Erfindung stellt sich die Aufgabe, diese Nachteile zu beseitigen und eine Skibremse zu schaffen, deren Verbindung mit dem Fersenhalter auch bei Erschütterungen während des Transportes nicht gelöst werden kann.

Ausgehend von einer Skibremse gemäß dem ersten Teil des Anspruches 1 wird diese Aufgabe erfindungsgemäß durch die Merkmale des kennzeichnenden Teiles dieses Anspruches gelöst. Dadurch, daß die Drahtfeder oder die Trittplatte durch die von einer Blattfeder oder von einem Streifen gebildete weitere Halteeinrichtung den Quersteg der U-förmigen Drahtfeder oder zumindest eine Seite der Trittplatte übergreifend am Fersenhalter dauernd festgehalten ist, wird ein unbeabsichtigtes Lösen der Skibremse vom Fersenhalter verhindert. Bei einer anderen Ausbildung der weiteren Halteeinrichtung durch die besondere Formgestaltung des Bolzenkopfes wird weiters die Verwendung eines zusätzlichen Federelementes eingespart.

Der Gegenstand des Anspruches 2 bringt den Vorteil mit sich, daß lediglich eine mehrfach abgekröpfte Blattfeder hergestellt werden muß, zumal ein Bolzen, der an seiner Unterseite einen Riegel für die Raste trägt, normalerweise an jeder Schieberplatte dieser Art vorhanden ist.

Die Merkmale des Anspruches 3 ermöglichen eine besonders einfache Herstellung der Blattfeder.

Durch den Gegenstand des Anspruches 4 wird die Haltekraft der Blattfeder verdoppelt.

Der Gegenstand des Anspruches 5 verhindert eine Drehbewegung der Drahtfeder um die Längsachse des Bolzens.

Durch das Merkmale des Anspruches 6 wird die Blattfeder, gleichgültig ob diese sich um den Bolzen mitdreht oder nicht, bei ihrer Bewegung in die Haltelage unterstützt, zumal nunmehr zwei Federn hintereinandergeschaltet sind.

Der Gegenstand des Anspruches 7 bringt den Vorteil mit sich, daß Teile der Halteeinrichtung einerseits gleichzeitig mit dem Gleiteinsatz und andererseits mit der Schieberplatte hergestellt werden können.

Die Maßnahme des Anspruches 8 ist besonders dann von Vorteil, wenn die Halteeinrichtung durch die den Quersteg der U-förmigen Drahtfeder übergreifende Blattfeder gebildet wird. In dieser Richtung zielt auch der Gegenstand des Anspruches 9, bei dem die Halteeinrichtung durch den den Quersteg der U-förmigen Drahtfeder übergreifenden Streifen gebildet ist.

In den Ansprüchen 10 und 11 werden zwei Varianten unter Schutz gestellt, welche eine Festlegung der Drahtfeder an der Schieberplatte durch besondere Ausgestaltungen der Blattfeder ohne Verwendung eines zusätzlichen Bolzens ermöglichen.

Durch den Gegenstand des Anspruches 12 wird die Herstellung der Halteeinrichtung von der Herstellung der Skibremse und des Fersenhalters unabhängig.

Bei einer anderen erfindungsgemäßen Ausgestaltung nach Anspruch 13 wird, ausgehend aus der AT-B-371 010, das Vorhandensein des Bolzens zu Nutze gemacht. Gemäß der Kennzeichnung dieses Anspruches wird nämlich der bereits vorhandene Bolzen als Halteeinrichtung verwendet, indem dieser im Bereich seines Kopfes formmäßig ausgebildet wird. Diese Maßnahme ermöglicht somit die Einsparung eines gesonderten, zur Halterung der Skibremse dienenden Bauelementes. Dabei ergeben sich zwei vorteilhafte Ausführungsformen.

Durch die Ausbildung nach Anspruch 14 wird die Trittplatte mittels eines zweiten Vorsprungs des Bolzenkopfes gegen ein Abheben von der Schieberplatte gesichert. Die Maßnahmen des Anspruches 15 ermöglichen dabei eine kompakte Ausgestaltung des Bolzenkopfes.

Der Gegenstand des Anspruches 16 hat den Vorteil einer vereinfachten Herstellung des Bolzens, da bei der Ausbildung des einzigen Vorsprunges auch der zweite, als Abflachung ausgebildete Abschnitt in ein und derselben Arbeitslage hergestellt werden kann. Die Festlegung der Trittplatte an der Schieberplatte erfolgt dabei nur durch Kraftschluß.

In der Zeichnung sind beispielsweise Ausführungsformen des Erfindungsgegenstandes dargestellt. Fig.1 ist eine teilweise geschnittene Seitenansicht einer an einen Fersenhalter angesetzten Skibremse in der Bremsstellung und Fig.1a eine Ansicht von Fersenhalter und Skibremse von unten. Die Figuren 2 bis 5 und 7 bis 10 sind vertikale Längsmittelschnitte in einem gegenüber den Figuren 1 und 1a größerem Maßstab durch verschiedene Ausführungsbeispiele von Halteeinrichtungen für die Skibremse. Fig.6 ist eine Ansicht von unten eines Details einer weiteren Ausführungsform. Fig.10a ist eine Draufsicht auf einen Teil von Fig.10 und Fig.10 ein Schnitt entlang der Linie X-X in Fig.10a, auch mit dem den Bolzen beinhaltenden Abschnitt. Fig.11 zeigt eine plattenförmige Halteeinrichtung im Schaubild. In den Figuren 12 und 13 ist eine andere Halteeinrichtung in größerem Maßstab u.zw. in den Figuren 12a - c in der Draufsicht und in Fig.13 im Schnitt nach der Linie XIII-XIII in Fig.12a dargestellt, wobei die Figuren 12a,12b,12c die verriegelte Lage, die gelöste Lage und die verrastete Lage der Halteeinrichtung darstellen. Fig.14 ist wiederum in vergrößertem Maßstab eine Draufsicht auf eine Variante der Halteeinrichtung gemäß den Figuren 12 und 13, wobei die Figuren 14a,14b,14c die gelöste Lage, die verriegelte Lage und die verrastete Lage der Halteeinrichtung wiedergeben. Die Figuren 14d und 14e sind Schnitte nach den Linien XIVd-XIVd und XIVe-XIVe in den Figuren 14b und 14c.

In Fig.1 ist mit 1 eine Führungsschiene bezeichnet, die auf der Oberseite 2a eines Ski 2 befestigt ist. Auf der Führungsschiene 1 ist ein Schlitten 3 eines Fersenhalters 4 verschiebbar gelagert. An den Schlitten 3 ist eine Skibremse 5 mit ihrer Trittplatte 6 angesetzt an der ein Betätigungspedal 10,10a schwenkbar gelagert ist. Im Schlitten 3 befindet sich ein Gleiteinsatz 7 aus Kunststoff. Dieser Gleiteinsatz 7 ist im Querschnitt etwa U-förmig und hat die Aufgabe, die Reibung zwischen dem Schlitten 3 und der Führungsschiene 1 herabzusetzen.

Unterhalb des Gleiteinsatzes 7 ist im Schlitten 3 eine Schieberplatte 8 angeordnet. Diese besitzt eine sich in der Skilängsrichtung erstreckende Ausnehmung 8a, in der zwei Schraubendruckfedern 8b untergebracht sind. Die einen Enden der Schraubendruckfedern 8b liegen am Ende der Ausnehmung 8a und die anderen Enden an einem Ansatz 3a des Schlittens 3 an. In Richtung zum Vorderbacken ragt die Schieberplatte 8 über den Schlitten 3 vor, wobei dieser Vorsprung 8c verjüngt ist und eine Verstellraste 8d trägt. Diese ist zum Eingriff in zwei in der Führungsschiene 1 angeordnete Zahnstangen 1a bestimmt.

In der Trittplatte 6 ist eine in der Draufsicht etwa U-förmige Drahtfeder 9 untergebracht, deren freie Enden 9a nach oben und nach innen abgewinkelt sind und ein zweiteiliges Betätigungspedal 10, 10a in eine gegenüber der Oberseite 2a des Ski 2 in einem spitzen Winkel geneigte Lage zu schwenken suchen. Im Unterteil 10 des Betätigungspedales 10, 10a sind zwei gekröpfte Bremsdorne 11 drehbar gelagert. Beim Niedertreten des Betätigungspedales 10, 10a werden diese Bremsdorne 11 zunächst bis über die Oberseite 2a des Ski 2 angehoben und danach unter dem Einfluß des oberen Pedalteiles 10a gegen die vertikale Längsmittelebene des Fersenhalters 4 hin verschwenkt, so daß die Bremsdorne 11 - in der Draufsicht gesehen - im wesentlichen innerhalb des Umrisses des Ski 2 zu liegen kommen.

Sowohl der Fersenhalter 4 als auch die Skibremse 5 sind an sich bekannt und bilden keinen Gegenstand der Erfindung. Es erübrigt sich daher, auf die Einzelheiten dieser Bauteile 4 und 5 näher einzugehen.

Um ein unbeabsichtigtes Lösen der Skibremse 5 vom Fersenhalter 4 während des Transportes zu verhindern, sieht die Erfindung vor, daß der Drahtfeder 9 oder der Trittplatte 6 eine Halteeinrichtung zugeordnet ist. Diese Halteeinrichtung ist gemäß den Figuren 2 bis 5, 7, 9 und 10 als Blattfeder 12 -12^{VI} ausgebildet, welche z.B. von einem in der Schieberplatte 8 gelagerten Bolzen 15 bzw. 14 festgehalten wird. Der mit einem geschlitzten Kopf 13b versehene Bolzen 13 trägt an seinem unteren Ende einen Riegel 13a, mit dem die Verstellraste 8d der Schieberplatte 8 gegenüber den beiden Zahnstangen 1a der Führungsschiene 1 verriegelt werden kann. Der von dem Bolzen 13 unabhängige, die Blattfeder 12^{IV} festlegende Bolzen 14 befindet sich im Bereich des vom Fersenhalter 4 entfernten Endes der Schieberplatte 8 (vgl. Fig. 7).

Nach Fig. 2 ist die Blattfeder 12 winkelförmig ausgebildet, wobei der längere Schenkel 12a vom Bolzen 13 festgehal - ten wird. Der kürzere Schenkel 12b hingegen hält die Tritt - platte 6 der Skibremse 5 auf der vom Quersteg 9b der Drahtfeder 9 entfernten Seite elastisch fest. Dabei liegt der Quersteg 9b in einer im Vorsprung 8c der Schieberplatte 8 angeordneten, in Querrichtung verlaufenden Rille 8e.

Im Gegensatz zu dieser Ausführung wird gemäß Fig. 3 die dem Quersteg 9b der Drahtfeder 9 benachbarte Seite der Trittplatte 6 vom Schenkel 12'b der Blattfeder 12' elastisch festgehalten. Die Lagerung des Quersteges 9b der Drahtfeder 9 erfolgt wie beim vorhergehenden Ausführungsbeispiel, nämlich in der Rille 8e der Schieberplatte 8.

Bei der Ausführung nach Fig.4 ist die Blattfeder 12'' im Schnitt U-förmig ausgebildet, wobei die beiden Schenkel 12''a,12''b beide in der Querrichtung der Skibremse verlaufende Seiten der Trittplatte 6 elastisch festhalten. Auch hier liegt der Quersteg 9b der Drahtfeder 9 in einer Wölbung 8e der Schieberplatte 8.

Die Ausführung nach Fig. 5 ist den in den Figuren 2 und 3 dargestellten Ausführungsbeispielen ähnlich. Im Gegensatz zu den in den Figuren 2 und 3 dargestellten Ausführungsbeispielen liegt hier die Blattfeder 12''' an der Innenseite der rahmenartig ausgebildeten Trittplatte 6 an. Ein weiterer Unterschied ist darin gelegen, daß sich unterhalb der Blattfeder 12''' auf dem Bolzen 13 eine Tellerfeder 15 befindet, welche das Einführen des nach oben ragenden Schenkels 12'''b der Blattfeder 12''' in den Rahmen der Trittplatte 6 erleichtert, zumal dadurch zwei Federn hintereinandergeschaltet sind.

Eine andere Ausgestaltung einer Halteeinrichtung ist in Fig.6 dargestellt. Bei dieser Ausgeführung ist der Gleiteinsatz 7 des Schlittens 3 an seinem der Skibremse 5 benachbarten Ende mit zwei seitlichen Vorsprüngen 7a versehen, welche die Drahtfeder 9 im Bereich ihrer beiden Abwinkelungen 9c untergreifen, wobei ein streifenförmiger Abschnitt (Streifen 8k) der Schieberplatte 8 den Quersteg 9b der Drahtfeder 9 hintergreift. Vorsprünge 7a und Streifen 8k bilden die Halteeinrichtung für die Skibremse 5.

Bei der in Fig.7 dargestellten Ausführungsform einer Halteeinrichtung ist zwar auch eine Blattfeder 12^{IV} vorhanden, doch ist diese mittels des Bolzens 14 an dem Vorsprung 8c der Schieberplatte 8 befestigt, der von dem Bolzen 13, welcher den Riegel 13a für die Verstellraste 8d der Schieberplatte 8 trägt, unabhängig ist. Ein weiterer Unterschied gegenüber den eingangs beschriebenen Ausführungsformen ist darin gelegen, daß die Blattfeder 12^{IV} mit einer in der Querrichtung der Skibremse verlaufenden Wölbung 12^{IV}c den Quersteg 9b der Drahtfeder 9 übergreift.

Fig.8 zeigt eine Variante zur letzten Ausführungsform. Diese unterscheidet sich von der Ausführungsform nach Fig.7 dadurch, daß als Halteeinrichtung anstelle einer Blattfeder an der Schieberplatte 8 mittels eines Nietes 16a ein Streifen (Blechstreifen 16) befestigt ist. Der über der Rille 8e in der Schieberplatte 8 liegende Endabschnitt 16b des Blechstreifens 16 ist zu einem nach unten hin offenen U umgebogen.

In Fig.9 ist eine Ausführungsform dargestellt, bei der wiederum eine Blattfeder 12^{V} vorhanden ist, welche vom Bolzen 13 an der Schieberplatte 8 festgehalten wird. Doch deckt diese Blattfeder 12^{V} den Quersteg 9b der Drahtfeder 9 nach oben hin ab und greift mit ihrem abgewinkelten Endabschnitt 12^{V}d in eine Ausnehmung 8f der Schieberplatte 8 ein. Dabei ist das freie Ende der Abwinkelung 12^{V}d der Blattfeder 12^{V} zur Sicherung der Blattfeder 12^{V} mit einer Kröpfung 12^{V}e versehen.

Von dieser Ausführung unterscheidet sich die Variante nach den Figuren 10 und 10a dadurch, daß die Blattfeder 12^{VI} im Querschnitt U-förmig, in Draufsicht jedoch etwa Y-förmig ausgebildet ist und mit ihren Schenkeln 12^{VI}d,12^{VI}f₁,12^{IV}f₂ in Ausnehmungen 8f,8g₁ und 8g₂ der Schieberplatte 8 eingreift. Auch bei dieser Ausführung sind die freien Enden der Blattfeder 12^{VI} zur Sicherung derselben in der Schieberplatte 8 mit Abkröpfungen 12^{VI}e bzw. 12^{VI}g₁ und 12^{VI}g₂ versehen. Dabei sind die Ausnehmungen 8f,8g₁ und 8g₂ als Schlitze gestaltet, so daß die Blattfeder 12^{VI} von der schieberplatte 8 leicht abgenommen und bei Bedarf ausgetauscht werden kann.

Die Ausführungsform nach Fig.11 unterscheidet sich von den bisher beschriebenen dadurch, daß bei ihr die Halteeinrichtung ein aus Kunststoff hergestellter Streifen 17 ist, der in der Draufsicht rechteckig und plattenförmig erweitert ausgebildet ist, und der in der einen Hälfte eine parallel zu den kürzeren Seiten des Rechteckes verlaufende Nut 17a zur Aufnahme des Quersteges 9b der Drahtfeder 9 aufweist. An den Streifen 17 sind in der anderen Hälfte an den beiden Längsseiten und an der von der Nut 17a entfernten kürzeren Seite des Rechteckes Haken 17b angesetzt. Diese Haken 17b untergreifen die Schieberplatte 8, wobei sie einzeln in allenfalls vorhandene Ausnehmungen 8a,8h,8i der Schieberplatte 8 eingreifen. Dadurch werden die Außenabmessungen der Halteeinrichtung reduziert.

Bei den Ausführungen nach den Figuren 12a,12b,12c und 13 ist der Bolzen 13' selbst als Halteeinrichtung ausgebildet. Dieser Bolzen 13' trägt an seinem unteren Ende den Riegel 13'a für die Verstellraste 8d und an seinem oberen Ende den geschlitzten Kopf 13'b. Dieser Kopf 13'b ist im Gegensatz zu den früheren Ausführungsformen mit zwei Abschnitten 13'c und 13'd versehen, welche als Vorsprünge ausgebildet sind und welche sich in verschiedenen Querebenen auf die Achse des Bolzens 13' befinden. Dabei verlaufen die beiden Vorsprünge 13'c,13'd, was ihre Höhenlage anbelangt, in unterschiedlichen Ebenen. Der untere Vorsprung 13'c dient zur Auflage der rahmenförmigen Trittplatte 6, wogegen der andere, obere Vorsprung 13'd sich beim Verriegeln über einen Ansatz 18a einer in der Draufsicht etwa U-förmigen Versteifungsplatte 18 schiebt, welche mittels Nieten 19 an der Unterseite der Trittplatte 6 befestigt ist. Die U-förmige Versteifungsplatte 18 und somit auch die Trittplatte 6 ist daher gegenüber der Schieberplatte 8 durch Formschluß festgehalten.

Im Gegensatz dazu besitzt das Ausführungsbeispiel nach den Figuren 14a bis 14e einen Bolzen 13'', dessen Bolzenkopf 13''b nur mit einem Vorsprung 13''c versehen ist, welcher zur Auflage der rahmenförmigen Trittplatte 6 dient. Der Bolzenkopf 13''b ist oberhalb des Vorsprunges 13''c mit einem zylindrischen Mantel 13''g versehen. Als zweiter Abschnitt ist am Vorsprung 13''c eine Abflachung 13''e ausgebildet. In der entriegelten Lage des Bolzens 13'' verläuft die Abflachung 13''e parallel zu einer der Innenseiten 6a der rahmenförmigen Trittplatte 6, wobei diese Innenseite 6''a in einer Ebene liegt, die senkrecht zur Zahnleiste 8d der Schieberplatte 8 verläuft (vgl.Fig.14a). Wird jedoch der Bolzen 13'' im Urzeigersinn verdreht, so wird die Trittplatte 6 etwas nach links verschoben und der Bolzenkopf 13''b liegt mit einer Kante 13''f an der vorerwähnten Innenseite 6a der rahmenförmigen Trittplatte 6 an, wogegen die zylindrische Mantelfläche 13''g sich an der gegenüberliegenden Innenseite der Trittplatte 6 abstützt (vgl.Fig.14b). Nach einem weiteren Verdrehen des Bolzens 13'' in eine Lage, in der der Bolzenkopf 13''b mit der Abflachung 13''e an der der Zahnleiste 8b der Schieberplatte 8 gegenüberliegenden Innenseite 6b der Trittplatte 6 anliegt, ist die verrastete Lage erreicht. In dieser Lage wird die Trittplatte 6 vom Bolzen 13'' durch Formschluß festgehalten (vgl.Fig.14c).

In den Figuren 14d und 14e sind Schnitte zu der Fig.14b bzw.14c dargestellt, um die Position des Bolzens 13'' in diesen Lagen auch in der Vertikalebene zu veranschaulichen. Es ist dabei erkennbar, daß der Bolzen 13'' nach den Figuren 14b und 14d sich in der an der Schieberplatte 8 verriegelten Lage befindet, wogegen der Bolzen 13'' nach den Figuren 14c und 14e in der verrasteten Lage befindet.

Die Erfindung ist nicht an die in der Zeichnung dargestellten und im vorstehenden beschriebenen Ausführungsbeispiele gebunden. Vielmehr sind verschiedene Änderungen derselben möglich, ohne den Rahmen der Erfindung zu verlassen. Beispielsweise wäre es denkbar, anstelle von Blattfedern auch U-förmig gebogene Drahtfedern zu verwenden, die um den Schaft des sie haltenden Bolzens gelegt werden.

## Patentansprüche

1. Skibremse mit einer Trittplatte, in der eine etwa U-förmige Drahtfeder untergebracht ist, deren freien Enden nach oben und nach innen gegen ihre symmetrieebene hin abgewinkelt sind, durch welche ein Betätigungspedal, in dem zwei gekröpfte Bremsdorne drehbar gelagert sind, in eine gegenüber der Skioberseite in einem spitzen Winkel geneigte Lage verschwenkbar ist, wobei die Trittplatte mittels einer Halteeinrichtung mit einer Schieberplatte verbunden ist, welche in einer Ausnehmung zwei Andrückfedern für einen Schlitten eines Fersenhalters aufnimmt und welche eine mit einem Bolzen versehene Verstellraste trägt, die wahlweise mit Zähnen mindestens einer Zahnstange einer auf der Oberseite eines Ski befestigbaren Führungsschiene für den Schlitten in Eingriff oder von diesen Zähnen außer Eingriff bringbar ist, dadurch gekennzeichnet, daß eine weitere Halteeinrichtung vorgesehen ist, welche von einer Blattfeder (12 - 12^{VI}) oder von einem Streifen (8k;16;17) gebildet ist, die oder der entweder den Quersteg (9b) der U-förmigen Drahtfeder (9) oder zumindest eine Seite der Trittplate (6) übergreift.

2. Skibremse nach Anspruch 1, dadurch gekennzeichnet, daß die Blattfeder (12 - 12^{IV}) mehrfach abgekröpft und von einem in der Schieberplatte (8) gelagerten Bolzen (13,14) festgehalten ist (Figuren 2 - 5,7,9,10).

3. Skibremse nach den Ansprüchen 1 und 2, dadurch gekennzeichnet, daß die Blattfeder (12,12') winkelförmig ausgebildet ist und mit einem abgewinkelten Schenkel (12b,12'b) die eine Seite der Trittplatte (6) übergreift (Fig.2 und 3).

4. Skibremse nach den Ansprüchen 1 und 2, dadurch gekennzeichnet, daß die Blattfeder (12'') im Querschnitt U-förmig ausgebildet ist und mit beiden Schenkeln (12''a,12''b) einander gegenüberliegende Seiten der Trittplatte (6) übergreift (Fig.4).

5. Skibremse nach einem der Ansprüche 1 bis 4, dadurch gekennzeichnet, daß der Quersteg (9b) der U-förmigen Drahtfeder (9) in einer in Querrichtung verlaufenden Wölbung (8e) der Schieberplatte (8) eingesetzt ist (Fig.2 bis 4).

6. Skibremse nach Anspruch 2, dadurch gekennzeichnet, daß der Bolzen (13) unter dem Einfluß einer Tellerfeder (15) steht, welche infolge der Federspannung den Kopf (13b) des Bolzens (13), durch den die Blattfeder (12''') gehalten ist, nach oben zu drücken sucht (Fig.5).

7. Skibremse nach Anspruch 1, bei der im Schlitten des Fersenhalters ein im Querschnitt etwa U-förmiger Gleiteinsatz aus Kunststoff angeordnet ist, dadurch gekennzeichnet, daß der Gleiteinsatz (7) an seinem der Skibremse (5) benachbarten Ende zwei seitliche Vorsprünge (7a) auweist, welche die Drahtfeder (9) im Abschnitt ihrer beiden Abbiegungen (9c) untergreifen und gemeinsam mit dem Streifen (8k) die Halteeinrichtung bilden (Fig.6).

8. Skibremse nach den Ansprüchen 2 und 5, dadurch gekennzeichnet, daß auch die Blattfeder (12^{IV}) an ihrem vom Bolzen (13) entfernten Endbereich eine Wölbung (12^{IV}c) aufweist, welche sich über der Wölbung (8e) in der Schieberplatte (8) befindet und parallel zu dieser verläuft (Fig.7).

9. Skibremse nach den Ansprüchen 1 und 5, dadurch gekennzeichnet, daß der Streifen (16) mittels eines Nietes (16a) auf der Oberseite der Schieberplatte (8) befestigt ist, und daß dieser Streifen (16) an seinem über der Wölbung (8e) der Schieberplatte (8) liegenden Endbereich (16b) zu einem nach unten hin offenen "U" umgebogen ist (Fig.8).

10. Skibremse nach den Ansprüchen 2 und 5, dadurch gekennzeichnet, daß die Blattfeder (12^{V}) mit ihrem abgewinkelten freien Endbereich (12^{V}d) in eine Ausnehmung (8f) der Schieberplatte (8) einhakbar ist (Fig.9).

11. Skibremse nach den Ansprüchen 1 und 2, dadurch gekennzeichnet, daß die Blattfeder (12^{VI}) im Querschnitt etwa U-förmig, in der Draufsicht jedoch Y-förmig ausgebildet und mit ihren Schenkeln (12^{VI}d,12^{VI}f₁,12^{VI}f₂) in Ausnehmungen 8f,8g₁,8g₂) der Schieberplatte (8) einhakbar ist (Fig.10).

12. Skibremse nach Anspruch 1, dadurch gekennzeichnet, daß der Streifen (17) aus Kunststoff hergestellt und in der Draufsicht rechteckig ausgebildet ist, und daß der Streifen (17) in seiner einen Hälfte eine parallel zu den kürzeren Seiten des Rechteckes verlaufende Wölbung (17a) zur Aufnahme des Quersteges (9b) der Drahtfeder (9) besitzt und in seiner anderen Hälfte an seinen beiden Langseiten und an der von der Wölbung (17a) entfernten kürzeren Seite Haken (17b) trägt, welche die Schieberplatte (8) untergreifen bzw. in deren Ausnehmungen (8a,8h,8i) eingreifen (Fig.11).

13. Skibremse mit einer Trittplatte, in der eine etwa U-förmige Drahtfeder untergebracht ist, deren freien Enden nach oben und nach innen gegen ihre Symmetrieebene hin abgewinkelt sind, durch welche ein Betätigungspedal, in dem zwei gekröpfte Bremsdorne drehbar gelagert sind, in eine gegenüber der Skioberseite in einem spitzen Winkel geneigte Lage verschwenkbar ist, wobei die Trittplatte mittels einer Halteeinrichtung mit einer Schieberplatte verbunden ist, welche in einer Ausnehmung zwei Andrückfedern für einen Schlitten eines Fersenhalters aufnimmt und welche eine mit einem Bolzen versehene Verstellraste trägt, die wahlweise mit Zähnen mindestens einer Zahnstange einer auf der Oberseite eines Ski befestigbaren Führungsschiene für den Schlitten in Eingriff oder von diesen Zähnen außer Eingriff bringbar ist, bei der der Bolzen, der an seinem Kopf einen ersten Schlitz aufweist, in der Schieberplatte drehbar gelagert ist, dadurch gekennzeichnet, daß die Halteeinrichtung unmittelbar durch den Bolzen (13') gebildet ist, dessen Kopf (Bolzenkopf 13'b) auf einer Seite einen ersten Abschnitt (13'c;13''c) aufweist, der durch einen seitlich nach außen ragenden Vorsprung gebildet ist, welcher zur Auflage der rahmenförmigen Trittplatte (6) dient, und daß am Bolzenkopf (13'b) ein zweiter Abschnitt (13'd;13''e) ausgebildet ist, durch den die Trittplatte (6) gegen ein Abheben von der Schieberplatte (8) gesichert ist.

14. Skibremse nach Anspruch 13, dadurch gekennzeichnet, daß am Bolzenkopf (13'b) als zweiter Abschnitt (13'd) ein in Draufsicht gesehen auf der dem ersten Abschnitt (Vorsprung 13'c) gegenüberliegenden Seite ein zweiter Vorsprung (13'd) vorgesehen ist, welcher in der verriegelten Drehstellung des Bolzens (13') eine an der Unterseite der Trittplatte (6) befestigte Versteifungsplatte (18) gegen ein Abheben von der Schieberplatte (8) sichert (Fig.12a,b,c und 13).

15. Skibremse nach den Ansprüchen 13 und 14, dadurch gekennzeichnet, daß beide Vorsprünge (13'c,13'd) in ihrer Höhenlage in verschiedenen Ebenen, im rechten Winkel zur Längsachse des Bolzens (13') verlaufend, angeordnet sind.

16. Skibremse nach Anspruch 13, dadurch gekennzeichnet, daß am Bolzenkopf (13''b) als zweiter Abschnitt eine dem ersten Abschnitt (Vorsprung 13''c) zugeordnete Abflachung (13''e) ausgebildet ist, welche in der entriegelten Lage des Bolzens (13'') parallel zu einer Innenseite (6a) der rahmenförmigen Trittplatte (6) verläuft, wogegen bei einem Verdrehen des Bolzens (13'') in die verriegelte Lage die Abflachung (13''e) nur mit einer Kante (13''f) an dieser Innenseite anliegt und die zylindrische Mantelfläche (13''g) des Bolzenkopfes (13''b) an der ihr gegenüberliegenden Innenseite der Trittplatte (6) zur Anlage kommt und bei einem Verdrehen des Bolzens (13'') in die verrastete Lage die Abflachung (13''e) bündig an der der Zahnleiste (8d) der Schieberplatte (8) gegenüberliegenden Innenseite (6b) der Trittplatte (6) mit Kraftschluß anliegt.

## Claims

1. A ski brake comprising a step plate accommodating therein an approximately U-shaped wire spring the free ends of which are bent upwards and inwards towards its symmetry plane, and acting to pivot a brake pedal with two cranked brake pawls rotatably mounted therein, into an inclined position at an acute angle relative to the ski top face, said step plate being connected through a coupling mechanism to a slide plate formed with a recess containing two biasing springs for a sliding carriage of a heel retainer, and carrying an adjustment detent provided with a pin member and adapted to be selectively engaged with or disengaged from the teeth of at least one rack of a guide rail for said sliding carriage adapted to be mounted on the top face of a ski, characterized in that there is provided a retainer device formed by a leaf spring (12 - 12^{vi}) or by a strip member (8k;16;17) extending over the cross bar portion (9b) of said U-shaped wire spring (9) or over at least one side of said step plate (6).

2. A ski brake according to claim 1, characterized in that said leaf spring (12 - 12^{iv}) is of a multiple-bend configuration and fixedly retained by a bolt (13,14) mounted in said slide plate (8) (figs. 2 - 5,7,9,10).

3. A ski brake according to claims 1 and 2, characterized in that said leaf spring (12,12') is of angular configuration with one angularly bent leg (12b,12'b) thereof extending over said one side of said step plate (6) (figs. 2 and 3).

4. A ski brake according to claims 1 and 2, characterized in that said leaf spring (12'') is of U-shaped cross-sectional configuration, with both its legs (12''a,12''b) extending over opposite sides of said step plate (6) (fig. 4).

5. A ski brake according to any of claims 1 to 4, characterized in that said cross bar portion (9b) of said U-shaped wire spring (9) is received in a transversely extending camber (8e) of said slide plate (8) (figs. 2 to 4).

6. A ski brake according to claim 2, characterized in that said bolt (13) is subjected to the action of a cup spring (15) the spring action of which tends to displace upwards the head (13b) of said bolt (13) by which said leaf spring (12''') is retained (fig. 5).

7. A ski brake according to claim 1, wherein the sliding carriage of said heel retainer has disposed therein a plastic slide insert of approximately U-shaped cross-sectional configuration, characterized in that said slide insert (7) has its end adjacent said ski brake (5) provided with two lateral projections (7a) extending underneath said wire spring (9) at the location of its two bent portions (9c) and cooperating with said strip (8k) to act as said retainer device (fig. 6).

8. A ski brake according to claims 2 and 5, characterized in that said leaf spring (12^{iv}) has its end portion facing away from said bolt (13) provided with a cambered section (12^{iv}c) disposed above said camber (8e) of said slide plate (8) and extending parallel thereto (fig. 7).

9. A ski brake according to claims 1 and 5, characterized in that said strip (16) is secured to the top side of said slide plate (8) by means of a rivet (16a) and has its end portion (16b) overlying said camber (8e) of said slide plate (8) bent to the shape of a downwards opening "U" (fig. 8).

10. A ski brake according to claims 2 and 5, characterized in that said leaf spring (12^{V}) is adapted to have its angularly bent free end portion (12^{v}d) engaged in an aperture (8f) of said slide plate (8) (fig. 9).

11. A ski brake according to claims 1 and 2, characterized in that said leaf spring (12^{vi}) is of approximately U-shaped cross-sectional configuration while being of Y-shaped configuration when viewed from on top, with its legs (12^{vi}d,12^{vi}f₁,12^{vi}f₂) being adapted to be engaged in apertures (8f,8g₁,8g₂) of said slide plate (8) (fig. 10).

12. A ski brake according to claim 1, characterized in that said strip (17) is made of plastic and of rectangular shaped when viewed from on top, and that said strip (17) has one of its halves provided with a cambered portion (17a) extending parallel to the shorter sides of the rectangle, for receiving therein said cross bar portion (9b) of said wire spring (9), and has the other one of its halves provided with hook portions (17b) located on its two longitudinal sides and on its shorter side opposite said camber portion (17a) to extend underneath said slide plate (8) or to be engaged, respectively, with said apertures (8a,8h,8i) thereof (fig. 11).

13. A ski brake comprising a step plate accommodating therein an approximately U-shaped wire spring the free ends of which are bent upards and inwards towards its symmetry plane, and acting to pivot a brake pedal with two cranked brake pawls rotatably mounted therein, into an inclined position at an acute angle relative to the ski top face, said step plate being connected through a coupling mechanism to a slide plate formed with a recess containing two biasing springs for a sliding carriage of a heel retainer, and carrying an adjustment detent provided with a pin member and adapted to be selectively engaged with or disengaged from the teeth of at least one rack of a guide rail for said sliding carriage adapted to be mounted on the top face of a ski,said pin member having its head provided with a first slot and being rotatably mounted in said slide plate, characterized in that said coupling mechanism is essentially formed by said pin member (13'), the head (pin head 13'b) being provided on one side with a first section (13'c;13''c) formed by a laterally outwards extending projection acting as a support for the frame-shaped step plate (6), and that said pin head (13'b) is formed with a second section (13'd; 13''e) acting to prevent said step plate (6) from being lifted off said slide plate (8).

14. A ski brake according to claim 13, characterized in that said second section (13'd) of said pin head (13'b) is provided in the form of a second projection (13'd) on the side opposite said first section (projection 13'c) when viewed from on top, and acts in the locked rotary position of said pin (13') to prevent a stiffener plate (18) secured to the bottom side of said step plate (6) from being lifted off said slide plate (8) (figs. 12a,b,c and 13).

15. A ski brake according to claims 13 and 14, characterized in that said two projections (13'c,13'd) are disposed in different planes extending at different levels at right angles to the longitudinal axis of said pin (13').

16. A ski brake according to claim 13, characterized in that said second section of said pin head (13''b) is formed as a flattened portion (13''e) associated to said first section (projection 13''c) and extending parallel to one inner side (6a) of said frame-shaped step plate (6) in the unlocked position of said pin (13''), whereas rotation of said pin (13'') to its detent position causes said flattened portion to contact said inner side (6a) with only one of its edges (13''f), while the cylindrical circumferential surface (13''g) of said pin head (13''b) is brought into contact with the opposing inner side of said step plate (6), and the rotation of said pin (13'') to its locked position causes said flattened portion (13''e) to be brought into force-transmitting flush engagement with the inner side (6d) of said step plate (6) opposite said rack (8d) of said slide plate (8).

## Revendications

1. Frein de ski présentant une plaque repose-pied dans laquelle est logé un ressort en fil métallique configuré sensiblement en U, dont les extrémités libres sont coudées vers le haut et vers l'intérieur en direction de son plan de symétrie, et par l'intermédiaire duquel une pédale d'actionnement, dans laquelle deux éperons coudés de freinage sont montés à rotation, peut être animée d'un pivotement jusqu'à une position inclinée d'un angle aigu par rapport à la face supérieure du ski, la plaque repose-pied étant reliée, au moyen d'un dispositif de retenue, à une plaque coulissante qui reçoit, dans un évidement deux ressorts de pression destinés à la coulisse d'une talonnière, et qui porte un cran de réglage doté d'un tenon et pouvant, sélectivement, être mis en ou hors prise avec des dents d'au moins une crémaillère d'un rail de guidage de la coulisse, pouvant être fixé sur la face supérieure d'un ski, caractérisé par la présence d'un dispositif supplémentaire de retenue formé par une lame de ressort (12 - 12^{VI}) ou par une plaquette (8k ; 16 ; 17) qui coiffe, par-dessus, soit la membrure transversale (9b) du ressort (9) en fil métallique configuré en U, soit au moins un côté de la plaque (6) repose-pied.

2. Frein de ski selon la revendication 1, caractérisé par le fait que la lame de ressort (12 - 12^{IV}) est coudée plusieurs fois, et est consignée à demeure par un tenon (13, 14) monté dans la plaque coulissante (8) (figures 2 - 5, 7, 9, 10).

3. Frein de ski selon les revendications 1 et 2, caractérisé par le fait que la lame de ressort (12, 12') est réalisée en forme de cornière et coiffe, par une branche coudée (12b, 12'b), l'un des côtés de la plaque (6) repose-pied (figures 2 et 3).

4. Frein de ski selon les revendications 1 et 2, caractérisé par le fait que la lame de ressort (12'') est réalisée de configuration en U en coupe transversale et coiffe, par ses deux branches (12''a, 12''b), des côtés mutuellement opposés de la plaque (6) repose-pied (figure 4).

5. Frein de ski selon l'une des revendications 1 à 4, caractérisé par le fait que la membrure transversale (9b) du ressort (9) en fil métallique configuré en U est engagée dans un bombement (8e) ménagé dans la plaque coulissante (8) et s'étendant dans le sens transversal (figures 2 à 4).

6. Frein de ski selon la revendication 2, caractérisé par le fait que le tenon (13) est soumis à l'influence d'une rondelle élastique (15) ayant tendance, par suite de la tension élastique, à pousser vers le haut la tête (13b) du tenon (13) par l'intermédiaire de laquelle la lame de ressort (12''') est retenue (figure 5).

7. Frein de ski selon la revendication 1, dans lequel la coulisse de la talonnière renferme une pièce incorporée de glissement en matière plastique, configurée sensiblement en U en coupe transversale, caractérisé par le fait que la pièce incorporée de glissement (7) présente, à son extrémité voisine du frein de ski (5), deux saillies latérales (7a) qui emprisonnent par-dessous le ressort (9) en fil métallique, dans la région de ses deux coudes (9c), et forment le dispositif de retenue conjointement à la plaquette (8k) (figure 6).

8. Frein de ski selon les revendications 2 et 5, caractérise par le fait que la lame de ressort (12^{IV}) comporte elle aussi, dans sa région extrême éloignée du tenon (13), un bombement (12^{IV}c) qui se trouve au-dessus du bombement (8e) ménagé dans la plaque coulissante (8), et s'étend parallèlement à ce dernier (figure 7).

9. Frein de ski selon les revendications 1 et 5, caractérisé par le fait que la plaquette (16) est fixée, au moyen d'un rivet (16a), sur la face supérieure de la plaque coulissante (8) ; et par le fait que cette plaquette (16) est cintrée, dans sa région extrême (16b) située au-dessus du bombement (8e) de la plaque coulissante (8), pour former un "U" ouvert vers le bas (figure 8).

10. Frein de ski selon les revendications 2 et 5, caractérisé par le fait que la lame de ressort (12^{V}) peut être accrochée, par sa région extrême libre coudée (12^{V}d), dans un évidement (8f) de la plaque coulissante (8) (figure 9).

11. Frein de ski selon les revendications 1 et 2, caractérisé par le fait que la lame de ressort (12^{VI}) est réalisée de configuration sensiblement en U en coupe transversale, est toutefois configurée en Y observée en plan et peut être accrochée, par ses branches (12^{VI}d, 12^{VI}f₁, 12^{VI}f₂), dans des évidements (8f, 8g₁, 8g₂) de la plaque coulissante (8) (figure 10).

12. Frein de ski selon la revendication 1, caractérisé par le fait que la plaquette (17) est fabriquée en matière plastique et est de réalisation rectangulaire observée en plan ; et par le fait que la plaquette (17) possède, dans l'une de ses moitiés, un bombement (17a) s'étendant parallèlement aux petits côtés du rectangle, en vue de recevoir la membrure transversale (9b) du ressort (9) en fil métallique, et porte dans son autre moitié, sur ses deux côtés longs et sur le côté court éloigné du bombement (17a), des crochets (17b) qui emprisonnent par-dessous la plaque coulissante (8) ou pénètrent, respectivement, dans les évidements (8a, 8h, 8i) de cette dernière (figure 11).

13. Frein de ski présentant une plaque repose-pied dans laquelle est logé un ressort en fil métallique configuré sensiblement en U, dont les extrémités libres sont coudées vers le haut et vers l'intérieur en direction de son plan de symétrie, et par l'intermédiaire duquel une pédale d'actionnement, dans laquelle deux éperons coudés de freinage sont montés à rotation, peut être animée d'un pivotement jusqu'à une position inclinée d'un angle aigu par rapport à la face supérieure du ski, la plaque repose-pied étant reliée, au moyen d'un dispositif de retenue, à une plaque coulissante qui reçoit, dans un évidement, deux ressorts de pression destinés à la coulisse d'une talonnière, et qui porte un cran de réglage doté d'un tenon et pouvant, sélectivement, être mis en ou hors prise avec des dents d'au moins une crémaillère d'un rail de guidage de la coulisse, pouvant être fixé sur la face supérieure d'un ski, frein dans lequel le tenon, comportant une première fente sur sa tête, est monté à rotation dans la plaque coulissante, caractérisé par le fait que le dispositif de retenue est directement formé par le tenon (13') dont la tête (tête 13'b du tenon) présente, d'un côté, une première région (13'c ; 13''c) formée par une saillie dépassant latéralement vers l'extérieur, et servant à conférer un appui à la plaque (6) repose-pied en forme de cadre ; et par te fait qu'une seconde région (13'd ; 13''e), ménagée sur la tête (13'b) du tenon, a pour effet d'empêcher un soulèvement de la plaque (6) repose-pied à l'écart de la plaque coulissante (8).

14. Frein de ski selon la revendication 13, caractérisé par le fait qu'il est prévu sur la tête (13'b) du tenon, en tant que seconde région (13'd), une seconde saillie (13'd) qui se trouve, observée en plan, sur le côté opposé à la première région (saillie 13'c) et qui, dans la position du tenon (13') verrouillée par rotation, empêche une plaque de rigidification (18), fixée à la face inférieure de la plaque (6) repose-pied, de se soulever à l'écart de la plaque coulissante (8) (figures 12a, b, c et 13).

15. Frein de ski selon les revendications 13 et 14, caractérisé par le fait que les deux saillies (13'c, 13'd) occupent, en hauteur, des positions dans des plans différents, en s'étendant à angle droit par rapport à l'axe longitudinal du tenon (13').

16. Frein de ski selon la revendication 13, caractérisé par la présence sur la tête (13''b) du tenon, en tant que seconde région, d'un méplat (13''e) qui est associé à la première région (saillie 13''c) et s'étend, dans la position déverrouillée du tenon (13''), parallèlement à une face interne (6a) de la plaque (6) repose-pied en forme de cadre, tandis qu'en revanche, lors d'une rotation du tenon (13'') jusqu'à la position verrouillée, le méplat (13''e) est appliqué contre cette face interne par une arête (13''f) seulement, et la surface d'enveloppe cylindrique (13''g) de la tête (13''b) du tenon vient s'appliquer contre la face interne de la plaque (6) repose-pied, qui lui est opposée, et, lors d'une rotation du tenon (13'') jusqu'à la position encrantée, le méplat (13''e) vient mécaniquement à fleur de la face interne (6b) de la plaque (6) repose-pied, opposée à la barrette dentée (8d) de la plaque coulissante (8).
